# FASCICULE DE BREVET EUROPEEN

(11) **EP 2 443 292 B1**
(45) Date de publication et mention de la délivrance du brevet: **26.02.2014**
(21) Numéro de dépôt: 10734169.5
(22) Date de dépôt: 15.06.2010
(51) Int. Cl.: E04B 1/30, E04B 2/70

(54) **Ensemble d'éléments servant a la construction d'ossatures destinées a recevoir des panneaux dans le but de réaliser des cloisons ou des doublages**
Elemente für die Konstruktion von Rahmen, die zur Aufnahme von Paneelen zum Bau von Trennwänden oder Verkleidungen gedacht sind
Set of elements suitable for the construction of frameworks intended for receiving boards for the purpose of building partitions or linings

(30) Priorité: 15.06.2009 FR 0902908
(43) Date de publication de la demande: 25.04.2012
(73) Titulaire: Falco, Pascal, 09110 Orlu (FR)
(72) Inventeur: Falco, Pascal, 09110 Orlu (FR)
(74) Mandataire: Cornuejols, Georges
(86) Numéro de dépôt international: PCT/FR2010/000442
(87) Numéro de publication internationale: WO 2010/146255

(56) Documents cités:
- DE-A1- 3 028 242
- FR-A1- 2 540 197
- FR-A1- 2 583 802
- US-A- 4 272 940

## Description

### Domaine techniques

La présente invention est du domaine des matériaux utilisés dans la construction des bâtiments et concerne un ensemble d'éléments supports longiformes en matériaux d'origine végétale prévus pour constituer l'ossature pour la pose des plaques de plâtre et panneaux de bois utilisés pour le doublage des murs ou les cloisons de séparation.

### Etat de la technique antérieure.

Les cloisons intérieures et le doublage des murs extérieurs sont souvent réalisés par des plaques de plâtre ou des panneaux de bois. Leur pose, avec ou sans isolation, se fait habituellement sur des rails, semelles et montants en profilé métallique. Les rails ont principalement une forme de U. Ils sont posés au sol ou fixés au plafond. Les montants ont une section droite pratiquement carrée destinée à leur donner une plus grande rigidité. Ils sont coupés par le poseur à la longueur adéquate afin de s'encastrer dans les rails haut et bas. D'autres montants sont disposés perpendiculairement afin de maintenir l'écartement sur toute la hauteur. Les différents éléments sont ensuite vissés ensemble à l'aide de vis « auto-taraudeuses » ou « perforantes ».

Selon les cas, un produit isolant (laine minérale ou polystyrène) est disposé entre les montants ou entre l'ossature créée et le mur extérieur. Les gaines des réseaux sont mises en place. Elles traversent les montants par des ouvertures pratiquées lors de la fabrication.

La structure porteuse ainsi formée est finalement recouverte de plaques de plâtre ou de bois voire d'autres matériaux isolants ou décoratifs.

Certains poseurs préfèrent utiliser des éléments en bois généralement constitués de tasseaux rabotés. Cette préférence est souvent liée à la structure de l'immeuble, au type de chantier (neuf ou rénovation) et au revêtement employé.

Ces techniques bien que faciles à mettre en oeuvre présentent des inconvénients tant lors de la pose que dans le temps.

Si les profilés métalliques se clipsent facilement, leur découpe est plus délicate et requiert quelques précautions, et donc du temps, pour ne pas les déformer. Les montants et les rails sont de profils différents ce qui occasionne un stockage important et varié sur le chantier. Leur tenue dans le temps ne pose pas de problème sauf dans les lieux humides où la combinaison de certains agents chimiques peut compromettre leur solidité. La tôle utilisée n'a que 6/10^{ème} d'épaisseur et perd rapidement sa résistance en cas d'oxydation. Les éléments en métal constituent des ponts thermiques dont la tête de vis est la terminaison en surface. Ceci se traduit souvent par des points froids attirant condensation et moisissure et par conséquent des traces sombres sur les murs au bout de quelques années. La présence de trous pré percés pour le passage des gaines diminue la rigidité des montants et leur mise en place reste délicate malgré les chanfreins aménagés lors de l'emboutissage. Enfin, la progression des coûts des matières premières augmente le coût de l'ouvrage.

Sur le plan environnemental, il faut noter que les profilés en acier consomment une grande quantité d'énergie tout au long de leur cycle de vie. Qu'il s'agisse de l'extraction du minerai, de la fusion des lingots, de la fabrication des tôles ou de la mise en forme, toutes les étapes requièrent des puissances importantes. La transformation de minerai en acier ne se fait qu'avec du charbon. De plus, les lieux de traitements sont souvent éloignés les uns des autres impliquant des transports et donc une augmentation des besoins en énergie. Enfin, le recyclage prend désormais une part importante dans le choix des matériaux. Lors du démontage d'une cloison, il faudra séparer le métal qui ne pourra plus être mis en décharge. Cette opération sera longue et couteuse et doit déjà être envisagée.

Certains poseurs utilisent des éléments supports en bois plein ou en aggloméré. Cette solution présente l'avantage de la facilité de coupe et d'ajustage, de l'isolation thermique et de l'approvisionnement. Par contre, la tenue dans le temps est plus aléatoire dans la mesure où le bois, en séchant, change de dimension, se déforme laissant apparaître des fissures ou des défauts de planéité. Le temps de pose est aussi plus important de par l'utilisation de nombreuses fixations métalliques du type équerres d'assemblage. Enfin, l'usage d'essences inadaptées dans des milieux humides peut entraîner une dégradation rapide, des moisissures ou des odeurs. Si cette solution semble parfois présenter un avantage financier, ce n'est qu'au détriment de la qualité en utilisant des bois mal séchés et manquant de rectitude.

L'état de la technique montre des profils spécifiques pour des ossatures de cloison ou l'utilisation de bois dans la fabrication de profilés en matière synthétique.

Certains profilés connus sont réalisés par assemblage de tasseaux afin de créer des formes en U ou des éléments d'encastrement. Il s'agit parfois de pièces usinées, mais aucun ne fait référence à des éléments support à profils identiques entre rails et montants ni à un emboîtement similaire ni à des pièces en bois moulé. De plus, les solutions présentées sont en général coûteuses à fabriquer et peu intéressantes à grande échelle.

Cet état de la technique peut être illustré par la demande de brevet FR 2 583 802 qui divulgue un ensemble d'éléments en bois destinés à la réalisation de bâtiments. Cet ensemble d'éléments comprend deux lisses horizontales haute et basse et des poteaux verticaux prévus pour être insérés entre les lisses haute et basse. A cet effet les poteaux présentent à chaque extrémité des formes de tenons et les lisses présentent des rainures longitudinales prévues pour recevoir les tenons. Les lisses et les poteaux sont formés chacun par assemblage de deux madriers latéraux à une âme centrale.

La demande de brevet FR 2 540 197 divulgue un assemblage de deux longerons en bois par tenon et mortaise en vue de la formation d'ossatures préfabriquées. Les profilés utilisés pour la réalisation de l'ossature présentent des sections droites différentes.

D'autres documents brevets de l'état de la technique décrivent l'utilisation de bois dans des profilés en polyuréthane, mais le but est de charger la matière synthétique en fibres de bois pour accroître sa résistance. La proportion de bois est relativement faible.

### Exposé de l'invention.

La présente invention a pour objet de résoudre les problèmes sus évoqués en proposant un ensemble d'éléments rigides dont certains, sous forme de profilés, sont identiques dans leurs formes et peuvent être utilisés aussi bien pour la réalisation des rails horizontaux que des montants et entretoises tout en présentant une aptitude l'assemblage les uns aux autres par tenons et mortaises.

À cet effet l'ensemble d'éléments servant à la construction d'ossatures destinées à recevoir des panneaux en plâtre ou en bois dans le but de réaliser des cloisons ou des doublages, cet ensemble comprenant des rails haut et bas, des montants, des entretoises et des clavettes, se caractérise essentiellement en ce que les rails, montants et entretoises comportent sur toute leur longueur au moins un évidement de section droite en forme de U et que lesdits rails, montants et entretoises comportent à leurs extrémités une mortaise ou un tenon ayant la même section que celle de l'évidement permettant ainsi l'assemblage des éléments par emboîtement dans le sens longitudinal ou perpendiculaire.

Selon une autre caractéristique de l'invention, l'évidement de chaque profilé comprend une face de fond et deux faces planes parallèles, la face de fond étant concave et hémicylindrique. Additionnellement, le tenon présente en extrémité une surface convexe hémicylindrique, l'axe longitudinal du cylindre auquel appartient chaque face de fond de la mortaise et d'extrémité du tenon est contenu dans le plan (P) longitudinal de symétrie de l'évidement et est perpendiculaire à l'axe longitudinal du profilé.

Les rails prévus pour être posés au sol et au plafond ainsi que les montants ont des profils identiques en U et leurs extrémités sont taillées perpendiculairement avec le même profil, en creux d'un côté et en relief de l'autre. Cette disposition permet soit d'assembler les rails sur une grande longueur soit d'emboîter un montant perpendiculairement au rail.

Cette forme en U permet de poser les plaques de plâtre en quasi contact avec le sol. Un profil avec un épaulement extérieur permet de les isoler du sol, méthode indispensable dans les locaux tels que les salles de bain. Il facilite également la fixation des plinthes.

Les montants reliant les rails hauts et bas doivent être recoupés le cas échéant à la dimension nécessaire. Deux techniques sont proposées selon le type d'utilisateur. Les professionnels disposant d'un outillage de coupe spécialement adapté peuvent ainsi donner à l'extrémité coupée une forme permettant son emboîtement dans le rail haut ou bas. Les particuliers qui ne disposent pas de l'outillage peuvent utiliser des clavettes spécifiques à l'invention, qui viennent s'emboîter dans les montants préalablement coupés à 90°.

Tous les rails et montants sont pré-percés afin de faciliter leur fixation au sol ou entre eux. Des passages sont également prévus pour les gaines. Les montants étant plus épais que les profilés métalliques communément utilisés pour ce genre d'application, le passage des gaines annelées en est facilité.

D'autres profils sont utilisés pour les cas particuliers tels que les renforts ou raidisseurs entre deux montants, les angles de cloison ou cornières, les embouts de cloison.

Selon une autre caractéristique de l'invention, l'ensemble d'éléments support comporte au moins une clavette d'assemblage de deux éléments axialement alignés ou perpendiculaires l'un à l'autre et chaque clavette présente une première face longitudinale plane, des deuxième troisième faces latérales longitudinales planes perpendiculaires à la précédente, de même largeur que la première face longitudinale, une quatrième face longitudinale, convexe, se développant selon un demi-cylindre, et deux faces d'extrémité convexes se développant selon un demi-cylindre d'axe perpendiculaire à la première face, la largeur de la clavette mesurée entre les faces latérales étant identique à la largeur de l'évidement de chaque profilé et les rayons de courbure de la quatrième face et de chaque face d'extrémité étant identiques au rayon de courbure de la face de fond de l'évidement de chaque profilé, chaque dite clavette étant prévue pour être engagée et fixée dans les évidements de deux éléments axialement alignés ou perpendiculaires l'un à l'autre afin de les assembler l'un à l'autre.

Avantageusement les éléments selon l'invention sont réalisés en bois. L'avantage du bois réside dans le fait qu'il est possible de le jointer, de le peindre ou de coller des revêtements décoratifs, ce que l'acier ne permet pas. C'est d'autant plus utile sur les parties qui sont apparentes : épaulements des rails, angles des cornières.

De plus, ces éléments en bois sont parfaitement adaptés à la pose de panneaux de bois vissés ainsi que pour les lambris en pose clouée. Ce que ne permettent pas les profilés métalliques.

De préférence, sans que cela soit limitatif, les éléments supports sont constitués de particules de bois collées et pressées à chaud pour obtenir des profilés pleins d'une forme appropriée. Le matériau est généralement appelé « bois moulé ».

Le procédé du « bois moulé » permet d'obtenir un matériau plus dense et plus rigide que l'aggloméré et que le bois plein. Il est comparable aux essences de la plus forte densité: Il est écologique dans la mesure où les particules employées proviennent des résidus des scieries ou de bois recyclés, le résultat étant lui-même recyclable et compostable. De plus, les moules utilisés dans le cadre de ce procédé sont chauffés grâce à la combustion des sous-produits du bois. La colle est d'un type sans solvant et non toxique. Enfin, l'adjonction de fibres longues de type chanvre, lin ou verre peuvent augmenter la solidité du produit. D'autres adjuvants peuvent lui conférer d'autres propriétés particulières.

Le bois moulé est d'une forte densité et résiste donc bien à l'arrachement des vis qui y sont implantées. Il est hydrofuge par nature et peut donc être utilisé dans des milieux humides sans risque de déformation. Il ne présente aucun risque de dégradation dans le temps et est utilisé depuis plusieurs années dans la construction.

Le bilan énergétique du bois moulé est particulièrement favorable dans la mesure où le constituant principal est du bois qui est un matériau renouvelable. Ce bois provient de déchets existants. Les usines de production ne requièrent pas d'installations importantes et peuvent donc être implantées près des scieries qui produisent la matière première. Ces mêmes scieries peuvent aussi fournir des résidus de bois qui serviront à produire la chaleur nécessaire à la fabrication. Les besoins en énergie non renouvelable sont quasiment nuls.

### Brève description des figures et des dessins.

D'autres avantages, buts et caractéristiques de l'invention apparaîtront à la lecture de la description d'une forme préférée de réalisation, donnée à titre d'exemple non limitatif en se référant aux dessins annexés en lesquels :
- la figure 1 est une vue de dessous d'un profilé selon une première forme de réalisation utilisable indifféremment en tant que rail, montant ou entretoise,
- la figure 2 est une vue de face d'un profilé selon la première forme de réalisation,
- la figure 3 est une vue de dessus du profilé selon la première forme de réalisation,
- la figure 4 est une vue de gauche, par rapport à la figure 2, du profilé selon la première forme de réalisation,
- les figures 5 et 6 sont des vues en perspective du profilé selon la première forme de réalisation,
- la figure 7 montre en plan, l'assemblage l'un à l'autre de deux profilés axialement alignés,
- la figure 8 montre en plan, l'assemblage l'un à l'autre de profites orthogonaux,
- la figure 9 est une vue de face d'une clavette selon l'invention,
- la figure 10 est une vue de gauche selon la figure 9, de cette clavette,
- la figure 11 est une vue de dessus de la clavette selon l'invention,
- la figure 12 est une vue en perspective de la clavette selon l'invention,
- la figure 13 est une vue en coupe montrant la liaison d'une clavette selon une autre forme de réalisation avec un profilé selon une autre forme de réalisation,
- la figure 14 est une vue de dessous d'un profilé selon une troisième forme de réalisation,
- la figure 15 est une vue de face du profilé selon la figure 14,
- la figure 16 est une vue de gauche par rapport à la figure 15 d'un profilé selon la troisième forme de réalisation,
- la figure 17 est une vue de dessus du profilé selon la troisième forme de réalisation,
- la figure 18 est une vue de dessous d'un profilé selon une quatrième forme de réalisation,
- la figure 19 est une vue de face du profilé selon la figure 18,
- la figure 20 est une vue de gauche par rapport à la figure 19 d'un profilé selon la quatrième forme de réalisation,
- la figure 21 est une vue de dessus du profilé selon la quatrième forme de réalisation,
- les figures 22 à 25 illustrent un moule utilisé dans le cadre de la mise en oeuvre du procédé de fabrication des profilés par la technique du bois moulé.

### Meilleure manière de réaliser l'invention.

Il y a lieu de noter que les figures représentent des pièces plus courtes que les pièces réelles pour des raisons de clarté. Il y a lieu également de noter que les différentes dimensions et valeurs indiquées dans la présente description ne sont données qu'à titre purement indicatif et qu'elles ne limitent en rien la portée du présent titre. De plus les dimensions indiquées sont des dimensions nominales. Les jeux fonctionnels nécessaires sont ajoutés afin de rendre l'assemblage possible et aisé.

Dans la présente description, il faut entendre par section droite, une section selon un plan perpendiculaire à l'axe longitudinal de l'élément ou du profilé.

Tel que représenté l'ensemble d'éléments support servant à la construction d'ossatures destinées à recevoir des panneaux en plâtre ou en bois dans le but de réaliser des cloisons ou des doublages, comprend des rails haut et bas, des montants, et des entretoises et des clavettes 5, ces différents éléments étant formés à partir de profilés 1 présentant des caractéristiques communes. Conformément à l'invention, les rails, montants et entretoises comportent sur toute leur longueur au moins un évidement longitudinal 2 sous forme de gorge de section droite en forme de U et lesdits rails, montants et entretoises comportent à l'une de leurs extrémités un tenon 3 et à l'autre une mortaise 4 ayant la même section que celle de l'évidement 2 permettant ainsi l'assemblage des éléments par emboîtement dans le sens longitudinal ou perpendiculaire. D'une autre manière le profil de la section droite de l'évidement 2 est identique et superposable au profil de la projection orthogonale du contour du tenon 3 réalisée selon un plan perpendiculaire au plan de symétrie P que présente l'évidement 2. De même, projeté orthogonalement sur ce même plan, le contour du tenon 3 et le contour de la mortaise 4 présentent des profils identiques parfaitement superposables.

L'intérêt d'une telle disposition réside dans le fait qu'elle permet différentes combinaisons d'assemblages, par emboîtement de forme qu'elle facilite. Ainsi deux profilés adjacents 1, axialement alignés, peuvent être assemblés l'un à l'autre par pénétration du tenon 3 de l'un dans la mortaise 4 de l'autre comme représenté en figure 7. Il est également possible d'assembler deux profilés 1 perpendiculaires et sécants l'un à l'autre, par pénétration du tenon 3 de l'un dans l'évidement 2 de l'autre comme montré en figure 8.

En figures 1 à 6 est représenté un profilé 1 en bois selon une première forme de réalisation. Ce profilé 1 forme un élément longiforme rectiligne et présente une section droite quadrangulaire formant un carré ou un rectangle. Dans la forme préférée de réalisation le profil de la section droite épouse celui d'un carré. Ce profilé présente un évidement longitudinal 2 sous forme de gorge présentant une section droite en forme de U de 26 mm de large et 33 mm de profondeur. Cet évidement 2 est pratiqué dans le profilé 1 depuis l'une des faces planes longitudinales 10, cette face constituant la face supérieure lorsque le profilé est utilisé comme rail posé au sol et la face inférieure lorsqu'il est utilisé comme rail fixé au plafond.

L'évidement 2 comprend une face de fond 20 et deux faces planes parallèles 21. Dans la forme préférée de réalisation la face de fond 20 est concave, et hémicylindrique courbée selon un rayon de 13 mm.

La largeur de l'évidement 2 est inférieure à la largeur de la face plane 10 depuis laquelle il est formé dans le profilé 1. Par ailleurs, l'évidement 2 est formé de manière symétrique par rapport à l'un P1 des plans longitudinaux médians du profilé 1, ce plan P1 étant perpendiculaire à la face 10 à partir de laquelle l'évidement 2 est creusé dans le profilé. En raison de ces dispositions, cette dernière face 10 forme de part et d'autre du profilé deux bordures planes 10a coplanaires.

Le tenon 3 et la mortaise 4 sont également formés de manière symétrique par rapport au plan P1 longitudinal sus évoqué. L'extrémité du tenon 3 est arrondie

La mortaise 4 traverse de part en part le profilé dans le sens de son épaisseur et par conséquent s'étend de la face plane 10 à la face plane 13 opposée. A la base du tenon 3 et de part et d'autre de ce dernier, le profilé 1 présente deux épaulements 11 coplanaires perpendiculaires à l'axe longitudinal dudit profilé 1. Le tenon 3 d'une longueur de 33 mm et d'une largeur de 26 mm présente un arrondi à son extrémité avec un rayon de 13 mm. Plus précisément, l'extrémité du tenon est formée par une face convexe hémicylindrique, l'axe longitudinal du cylindre auquel appartient la surface hémicylindrique étant contenu dans le plan P et étant perpendiculaire à l'axe longitudinal du profilé.

La largeur de la mortaise 4 mesurée dans le sens de la largeur du profilé est inférieure à ladite largeur du profilé, cette largeur étant mesurée dans le sens de la largeur de la face plane 10. En raison de cette disposition la face 12 correspondante d'extrémité du profilé, depuis laquelle est pratiquée la mortaise 4 forme de part et d'autre de cette dernière deux bordures planes 12a coplanaires perpendiculaires à l'axe longitudinal du profilé 1.

La mortaise présente une longueur de 33 mm et une largeur de 26 mm. Cette mortaise présente une face de fond concave de section droite en demi-cercle d'un rayon de 13 mm. Plus précisément cette face de fond est hémicylindrique, l'axe longitudinal du cylindre auquel appartient la surface hémicylindrique étant contenu dans le plan P et étant perpendiculaire à l'axe longitudinal du profilé.

Lors de l'assemblage orthogonal de deux profilés 1 l'un à l'autre, assemblage réalisé par pénétration du tenon 3 de l'un dans l'évidement 2 de l'autre, les deux épaulements 11 du profilé viennent contre respectivement les bordures planes 10a de la face 10. De même lorsque deux profilés 1 sont assemblés l'un à l'autre par emboîtement du tenon 3 de l'un dans la mortaise 4 de l'autre, les deux épaulements 11 associés à ce tenon 3 viennent contre les bordures planes 12a de la mortaise. Ces dispositions assurent un bon jointoiement entre deux profilés adjacents.

Selon une forme préférée de réalisation la face de fond 20 de l'évidement est prolongée axialement par l'une des faces du tenon, cette dernière étant concave et hémicylindrique et présente un rayon de courbure identique à celui de la face de fond 20. La face opposée de ce tenon prolonge axialement la face 13 du profilé.

De préférence, la largeur du profilé est de 48 mm afin d'assurer la compatibilité avec les rails métalliques et huisseries les plus courants.

Une autre caractéristique du profilé 1 est que la face 13, possède, elle aussi, entre deux bordures coplanaires latérales 13a qu'elle présente, un évidement longitudinal 13b arrondi c'est-à-dire de section droite en arc de circonférence de cercle. Une telle disposition permet de réduire la surface de contact au sol et assurer ainsi une meilleure planéité. Cet évidement 13b permet de conserver une portée de 5 mm de chaque côté et 8 mm de matière au minimum entre les deux évidements 2 et 13b. Les bordures coplanaires 13a et l'évidement 13b sont prolongés sur le tenon 3.

Selon les fabrications les profilés 1 peuvent présenter soit un tenon 3 à chaque extrémité soit un tenon 3 d'un côté et une mortaise 4 de forme identique de l'autre côté, soit encore une mortaise 4 à chaque extrémité. Cette disposition est particulièrement intéressante pour la réalisation de rails ou montants ou entretoises de grande longueur ou nécessitant plusieurs profilés.

La distance entre le rail posé au sol et celui fixé au plafond n'étant pas constante, il est rare de pouvoir disposer d'un montant de la longueur exacte possédant un tenon à chaque extrémité. Il est donc généralement nécessaire de le couper à la longueur voulue. En conséquence, le tenon de l'une des extrémités est absent. Une clavette 5 selon l'invention permet de pallier cet inconvénient en remplaçant le tenon 3 manquant.

La clavette 5 (figures 9 à 12) est constituée d'un profilé de section droite carrée de 26 mm de côté. L'une des faces est remplacée par un demi-rond 50 qui lui permet de s'emboîter dans le U d'un rail ou d'un montant. La pièce mesure 15 cm de long et chaque extrémité possède un arrondi (35) de rayon 13 mm.

En d'autres termes la clavette 5 présente une première face longitudinale plane 50, des deuxième troisième faces latérales 51 longitudinales planes perpendiculaires à la précédente, de même largeur que la première face longitudinale 50, une quatrième face longitudinale 52, convexe, se développant selon un demi-cylindre, et deux faces d'extrémité 53. Le profil de la section droite de la clavette est identique et superposable au profil de la section droite de l'évidement 2.

Chaque face d'extrémité 53 est convexe et se développe selon une surface hémicylindrique, le rayon de courbure de cette surface étant de 13 mm. L'axe longitudinal du cylindre auquel appartient cette surface est perpendiculaire à la première face 50. La largeur de la clavette mesurée entre les faces latérales est identique à la largeur de l'évidement 2 de chaque profilé et les rayons de courbure de la quatrième face 52 et de chaque face d'extrémité 53 sont identiques au rayon de courbure de la face de fond 20 de l'évidement 2 de chaque profilé, chaque dite clavette 5 étant prévue pour être engagée et fixée dans les évidements 2 de deux éléments axialement alignés ou perpendiculaires l'un à l'autre afin de les assembler l'un à l'autre.

En positionnant cette clavette 5 au bout d'un montant coupé à 90° par rapport à l'axe longitudinal de ce dernier, elle remplace le tenon manquant et vient s'emboîter dans le rail assurant ainsi la liaison mécanique. Des trous de 4 mm sont prévus dans la clavette afin de permettre un vissage dans le montant après ajustement. La hauteur totale de cette clavette est de 33 mm pour pouvoir s'insérer dans l'évidement 2 d'un profilé de base sans en dépasser.

En figure 13 sont représentées en coupe une variante d'un profilé et une variante d'une clavette selon l'invention. Selon cette autre forme de réalisation, au moins un bossage longitudinal 56 est formé sur chacune des faces latérales 51 de la clavette et au moins une rainure longitudinale 22 est formée dans chacune des faces 21 de l'évidement. Chaque bossage 56 est prévu pour pénétrer dans l'une des rainures 22.

En figure 14 à 17 est représenté un profilé prévu pour recevoir des plaques de cloisons par exemple à base de plâtre. Ce profilé épaulé, pourra présenter toutes les caractéristiques des profilés précédemment décrits, mais dispose parallèlement aux faces 10 et 13 de deux épaulements latéraux 14 sur la partie basse. Ce profilé peut être utilisé avec des profilés selon la première forme de réalisation et fait partie de l'ensemble d'éléments selon l'invention.

Chaque épaulement a une largeur équivalente à l'épaisseur d'une plaque de plâtre standard soit 13 mm. Il permet, lorsque le profilé est utilisé comme rail inférieur apposé sur le sol, de garantir un espace entre la plaque de plâtre, ou tout autre revêtement, et le sol. Cette fonction n'existe pas avec les rails métalliques. Le profilé épaulé utilisé comme rail est compatible avec le profilé de base pour la réalisation des montants. Il peut aussi être utilisé comme montant pour terminer une cloison avec des arrêtes droites sans avoir recours à des baguettes d'angle qu'il faut ensuite jointer. L'épaisseur des épaulements vient en supplément de la largeur de base de 48 mm pour atteindre une largeur totale de 74mm.

En figure 18 à 21 est représenté un profilé symétrique utilisable principalement comme montant intermédiaire. Ce profilé, symétrique mesure 48 mm de large mais 78 mm de haut et possède deux évidements 2 de 26 mm de large, opposés dos à dos. La section droite de l'évidement 2 de ce profilé est identique est superposable avec la section droite de l'évidement du profilé selon les formes de réalisation précédentes.

Ce profilé peut être utilisé comme montant et permet de placer des entretoises possédant le profil de base qui s'emboîtent de chaque côté. En utilisant des entretoises de longueur calibrée possédant un tenon 4 à chaque extrémité, on peut assurer un espacement entre les montants, rigoureusement identique à la largeur des plaques qui les recouvrent. Au moins l'un des évidements 2 de ce profilé sur chacune de ses faces 20 pourra présenter au moins une rainure longitudinale pour recevoir une clavette 5 avec bossages longitudinaux sur ses faces latérales.

Les profilés selon les diverses formes de réalisation telles que décrites, utilisés comme montant ou rail, comprennent selon le plan P des trous traversants 15 de 22 mm de diamètre régulièrement espacés. Ils servent à assurer le passage des gaines à l'intérieur des cloisons. Ces trous sont préparés lors de la fabrication mais une très légère couche de matière formant opercule est laissée en place afin de les obturer et d'améliorer ainsi l'isolation. Il suffit de briser l'opercule pour introduire la gaine. On peut remarquer que ces trous traversants débouchent dans la face 13 et dans la face 20 de l'évidement pour les profilés selon les première, deuxième et troisième forme de réalisation et débouchent dans les face 20 des deux évidements 2 pour le profilé selon la quatrième forme de réalisation.

Les profilés toujours selon le plan P seront équipés de perçages traversants 17 aptes à recevoir des vis de fixation au sol ou au plafond.

De préférence les profilés et clavettes seront réalisés par la technique du bois moulé décrite ci-après.

Le matériau utilisé provient essentiellement des copeaux de bois produits par les scieries durant la découpe et le rabotage des planches et tasseaux. Le bois provient de résineux qui sont les plus adaptés. Des bois de récupération peuvent également être utilisés.

Les copeaux sont hachés en « brindilles » dont la taille est comprise entre 5 et 10 mm de long pour un diamètre de 0.5 à 1 mm.

Les brindilles sont ensuite séchées afin d'abaisser leur taux d'humidité à moins de 5%. Ce séchage est complété par une imprégnation de paraffine destinée à freiner l'absorption d'humidité pendant les phases de fabrication. Enfin, les brindilles sont mélangées à une colle de type isocyanates à hauteur de 5%.

La solidité du produit fini est obtenue par compression du mélange de base dans un moule avec selon une pression de 120 bars et un ratio volumétrique de 1:5. La prise de la colle est accélérée en chauffant le moule à une température de 200°C pendant une durée équivalente à 15 secondes par millimètre d'épaisseur de la pièce.

Après transformation, la colle devient un produit inerte et n'a par conséquent aucune influence sur le composant végétal qu'elle protège.

Le bois moulé a la particularité de pouvoir être peint, jointé ou encollé pour recevoir les revêtements décoratifs. Son aspect lisse s'associe parfaitement avec les plaques de plâtre.

La fabrication du bois moulé, et en particulier des profilés destinés aux ossatures de cloison, requiert un certain savoir faire et une haute technicité.

Outre la matière première décrite précédemment qui doit être préparée et utilisée dans un temps très court, il faut disposer d'une presse permettant d'obtenir une pression de 120 bars sur toute la surface de la pièce et de chauffer le moule à 200°C.

Les étapes de la fabrication sont représentées en figures 22 à 25 montrant un moule utilisé pour cette fabrication.

Ce moule est constitué de trois parties 61, 63 et 66. La partie basse 61 présente une section droite en forme de U avec deux faces parallèles d'une hauteur équivalente à cinq fois la hauteur de la pièce finie. Elle est fixée sur le bâti de la presse. Un réseau hydraulique, non représenté, permet d'y faire circuler de l'eau chaude sous pression pour obtenir la température de 200°C.

Le mélange devant être comprimé dans un rapport de 1 à 5 et la partie centrale du profilé ayant une épaisseur cinq fois plus faible que les parties latérales, dans le sens de la compression, il n'est pas possible d'utiliser une partie mobile ayant simplement la forme de l'évidement. Les ailes recevraient alors la même compression que le centre pour une hauteur cinq fois plus élevée. De plus, les propriétés de fluage du mélange sont très mauvaises.

Afin de compenser ce problème de compression, la partie mobile du moule est constituée de trois parties. La partie centrale 63 correspond au fond du U et deux parties latérales 66 correspondent au haut des ailes.

Un bac mobile de la longueur du moule comprend deux compartiments et reçoit la quantité de produit nécessaire à la fabrication d'une pièce. Ce bac est d'abord positionné en dehors de la presse, sous une trémie, afin de recevoir la quantité nécessaire de bois imprégné de colle. Il se déplace ensuite au-dessus de la partie basse du moule. Il est basculé afin que le contenu du premier compartiment s'écoule dans le moule puis, après descente de la première partie mobile du moule, la deuxième partie du mélange est vidée dans le moule. Les opérations de remplissage doivent se faire en un temps très court et de façon homogène.

Lors de la phase A, (figure 22) la première partie 62 du mélange est versée dans le fond du moule. Dès que la partie basse du moule est remplie de mélange 62 sur une hauteur de 40 mm, la partie haute 63 commence à descendre et à comprimer la partie centrale du mélange 64. C'est la phase B (figure 23). La phase C (figure 24) est consacrée au remplissage des parties latérales avec la deuxième partie du mélange 65. Enfin, lors de la phase D, (figure 25) les parties latérales 66 du moule mobile descendent et compriment le mélange. La descente des trois pièces mobiles se fait de façon indépendante pour obtenir le ratio de compression souhaité. A la fin de la phase D, le mélange a pris la forme de la pièce définitive 67. Le moule reste en position pendant le temps nécessaire à la prise de la colle soit environ trois minutes. La partie mobile remonte ensuite laissant libre la pièce. Des vérins éjecteurs poussent la pièce hors du moule. Le profilé ainsi réalisé est ensuite placé et maintenu dans un gabarit pendant le refroidissement afin d'éviter les déformations.

Les trous 17 sont réalisés par perçage après refroidissement. Les passages de gaines à savoir les trous 15 sont faits par des réservations dans le moule.

Les descriptions précédentes s'appliquent aux profilés réalisés en bois moulé. Dans certaines fabrications, il est tout à fait possible d'utiliser du bois massif ou des matières synthétiques pour réaliser les profilés avec les mêmes formes et caractéristiques. Les bois seront choisis pour leur tenue dans le temps et leur résistance. Après avoir déligné des barres de section 48 mm par 45 mm, celles-ci sont usinées à la fraise pour réaliser les évidements 2 et 13b ainsi que les trous 15 de passages de gaine, les trous de fixations 17 et les tenons 3 et mortaises 4.

Le rail inférieur peut être posé sur une bande isolante. Il est fixé au sol par des vis et chevilles. Il est recommandé d'utiliser les trous 17 pré-percés dans le rail et des combinaisons vis-chevilles préparées à l'avance.

Le rail supérieur est fixé au plafond, à l'aplomb du rail inférieur, de la même façon.

Un premier montant est placé à l'extrémité des rails. Il est coupé à une longueur telle qu'une fois emboîté dans le rail inférieur, il passe juste sous les ailes du rail supérieur. Une clavette 5 en bois moulé est placée dans l'évidement 2 du montant et poussé vers le haut jusqu'à ce qu'elle soit en contact avec le fond 20 de l'évidement 2 du rail supérieur. Elle est ensuite fixée par vis pour rester dans cette position. Le montant est lui aussi fixé à son autre extrémité par des vis qui traversent le rail. Les vis doivent pénétrer la partie la plus épaisse afin de garantir la solidité de l'ouvrage.

Les montants suivants doivent être placés à distance régulière les uns des autres, distance équivalente à la largeur des plaques qui recouvriront l'ossature. Il sera avantageux d'utiliser des profilés symétriques pour les montants intermédiaires.

Des morceaux de profilé de base seront utilisés pour relier les montants à intervalle régulier. Des clavettes 5 pourront être utilisées lorsque les profilés n'ont pas de tenon suite à leur découpe. Ces clavettes seront fixées par vis sur les montants.

Les encadrements de portes et fenêtres pourront être réalisés en leur adossant le côté plat d'un profilé aussi bien sur les côtés que sur le dessus ou le dessous. Les profilés pourront être fixés par vis sur les encadrements ou inversement.

Avant de mettre en place les gaines, leur trajet sera défini. Les opercules obstruant les trous 16 prévus à cet effet seront cassés. Compte tenu de l'épaisseur des montants, les gaines même annelées passent sans problème.

Une isolation thermique ou phonique pourra être mise en place entre les montants. Les rainures pourront être mises à profit pour les maintenir en place.

Les outils nécessaires à la pose des ossatures profilées en bois moulé se résument à une scie à onglet et un tournevis. Il sera toutefois possible d'utiliser un outil spécifique permettant de refaire les extrémités en forme de tenon. Divers appareils peuvent être mis en oeuvre. Ces outils sont décrits ci-après.

Outil de coupe manuel. Cet outil est composé d'un arceau au travers duquel passe la barre à mettre en forme. Une lame ayant la forme du tenon à réaliser coulisse verticalement dans un guide. Un levier à cliquet permet d'abaisser la lame en exerçant une force suffisante pour couper le profilé. L'avantage de cet outil est qu'il permet de faire des découpes mâles et femelles.

Outil de coupe mécanique. Cet outil est constitué d'une glissière maintenant le profilé à mettre en forme et d'une fraise dont la forme permet d'obtenir le profil recherché. Le profilé à tailler est d'abord coupé à la longueur voulue puis placé dans la glissière. La fraise est mise en rotation et descend créant ainsi le profil du tenon. La fraise coulisse sur une glissière verticale et est entrainée par un moteur électrique.

## Revendications

1. Ensemble d'éléments support servant à la construction d'ossatures destinées à recevoir des panneaux en plâtre ou en bois dans le but de réaliser des cloisons ou des doublages, cet ensemble comprenant des rails haut et bas, des montants, des entretoises et des clavettes (5), **caractérisé en ce que** les rails, montants et entretoises comportent sur toute leur longueur au moins un évidement (2) de section droite en forme de U et que lesdits rails, montants et entretoises comportent à leurs extrémités un tenon (3) et/ou une mortaise (4) ayant la même section que l'évidement (2) permettant ainsi l'assemblage des éléments par emboîtement dans le sens longitudinal ou perpendiculaire.

2. Ensemble d'éléments selon la revendication 1, **caractérisé en ce que** la section droite des montants, des rails et des entretoises est identique afin que le même profilé puisse être utilisé comme rail, montant ou entretoise, que le profil de la section droite de l'évidement (2) est identique et superposable au profil de la projection orthogonale du tenon (3) sur un plan perpendiculaire au plan de symétrie (P) que présente l'évidement (2) et que projeté selon ce même plan, le tenon (3) et la mortaise (4) présentent des profils identiques et superposables.

3. Ensemble d'éléments selon la revendication précédente, **caractérisé en ce que** l'évidement (2) comprend une face de fond (20) et deux faces planes parallèles (21) que la face de fond (20) est concave, et hémicylindrique que le tenon (3) présente en extrémité une surface convexe hémicylindrique et que l'axe longitudinal du cylindre auquel appartient chaque face de fond de la mortaise et d'extrémité du tenon (3) est contenu dans le plan (P) et est perpendiculaire à l'axe longitudinal du profilé.

4. Ensemble d'éléments selon la revendication précédente, **caractérisé en ce que** la face de fond (20) est prolongée axialement par l'une des faces du tenon (3), cette face étant concave et hémicylindrique et présentant un rayon de courbure identique à celui de la face de fond (20).

5. Ensemble d'éléments selon l'une quelconque des revendications précédentes, **caractérisé en ce que** la largeur de l'évidement (2), du tenon (3) et de la mortaise (4) est inférieure à la largeur du profilé.

6. Ensemble d'éléments selon l'une quelconque des revendications précédentes **caractérisé en ce qu'**il comporte un profilé ou rail prévu pour recevoir des plaques de cloisons, ce profilé ou rail présentant parallèlement aux faces planes longitudinales (10) et (13) deux épaulements latéraux (14).

7. Ensemble d'éléments selon l'une quelconque des revendications précédentes, **caractérisé en ce qu'**il comporte un profilé symétrique servant de montant et comportant deux évidements (2) identiques à l'évidement des rails, montants et profils de la revendication 1, disposés de façon opposée et permettant l'emboîtement d'éléments opposés.

8. Ensemble d'éléments selon l'une quelconque des revendications précédentes, **caractérisé en ce que** chaque clavette (5) est apte à l'assemblage de deux éléments axialement alignés ou perpendiculaires l'un à l'autre et présente une première face longitudinale plane (50), des deuxième et troisième faces latérales (51) longitudinales planes perpendiculaires à la précédente, de même largeur que la première face longitudinale (50), une quatrième face longitudinale (52), convexe, se développant selon un demi-cylindre, et deux faces d'extrémité (53) convexes se développant selon un demi-cylindre d'axe perpendiculaire à la première face (50), que la largeur de la clavette mesurée entre les faces latérales est identique à la largeur de l'évidement (2) de chaque profilé et que les rayons de courbure de la quatrième face (52) et de chaque face d'extrémité (53) sont identiques au rayon de courbure de la face de fond (20) de l'évidement (2) de chaque profilé, chaque dite clavette (5) étant prévue pour être engagée et fixée dans les évidements (2) de deux éléments axialement alignés ou perpendiculaires l'un à l'autre afin de les assembler l'un à l'autre.

9. Ensemble d'éléments selon la revendication précédente **caractérisé en ce que** chaque face latérale (51) de la clavette présente au moins un bossage longitudinal (56) et que chacune des faces latérales (21) que présente chaque évidement (2) présente au moins une rainure (22) prévue pour recevoir le bossage (56).

10. Ensemble d'éléments selon l'une quelconque des revendications précédentes, **caractérisé par** des trous traversants (15) régulièrement espacées pratiqués dans les profilés de manière débouchante dans la face de fond (20) de l'évidement (2) ces trous étant prévus pour le passage de gaines.

11. Ensemble d'éléments selon l'une quelconque des revendications précédentes, **caractérisé en ce que** des trous (7) traversent le fond des éléments afin de faciliter leur fixation au sol, au plafond ou sur les murs.

12. Ensemble d'éléments selon l'une quelconque des revendications précédentes **caractérisé en ce que** lesdits éléments sont réalisés, selon les fabrications, en bois moulé, en bois massif ou en matériau synthétique.

## Patentansprüche

1. Anordnung von Trägerelementen, die dem Bau von Gerüsten dient, welche dazu bestimmt sind, Platten aus Gips oder aus Holz aufzunehmen, um Trennwände oder Verkleidungen herzustellen, wobei die Anordnung obere und untere Schienen, Ständer, Streben und Keile (5) umfasst, **dadurch gekennzeichnet, dass** die Schienen, Ständer und Streben auf ihrer gesamten Länge mindestens eine Ausnehmung (2) mit U-förmigem Querschnitt aufweisen, und dass die Schienen, Ständer und Streben an ihren Enden einen Zapfen (3) und/oder ein Zapfenloch (4) aufweisen, welche denselben Querschnitt wie die Ausnehmung (2) haben, sodass die Elemente durch eine Steckverbindung in Längs- oder Querrichtung zusammengefügt werden können.

2. Anordnung von Elementen nach Anspruch 1, **dadurch gekennzeichnet, dass** der Querschnitt der Ständer, der Schienen und der Streben identisch ist, damit dasselbe Profilstück als Schiene, Ständer oder Strebe verwendet werden kann, dass das Querschnittsprofil der Ausnehmung (2) mit dem Profil der Zapfens (3) übereinstimmt und überlagert werden kann, wenn dieser senkrecht auf die Ebene projiziert wird, die rechtwinklig zur Symmetrieebene (P) der Ausnehmung (2) ist, und dass der Zapfen (3) und das Zapfenloch (4) übereinstimmende und überlagerbare Profile aufweisen, wenn sie auf eben diese Ebene projiziert werden.

3. Anordnung von Elementen nach dem vorhergehenden Anspruch, **dadurch gekennzeichnet, dass** die Ausnehmung (2) eine Bodenfläche (20) und zwei parallele ebene Flächen (21) aufweist, dass die Bodenfläche konkav und halbzylindrisch ist, dass der Zapfen (3) endständig eine konvexe halbzylindrische Oberfläche aufweist, und dass die Längsache des Zylinders, dessen Bestandteil die jeweiligen Flächen des Bodens des Zapfenlochs und des Endstücks des Zapfens (3) sind, in der Ebene (P) liegt und senkrecht zur Längsachse des Profilstücks ist.

4. Anordnung von Elementen nach dem vorhergehenden Anspruch, dadurch gekennzeichet, dass die Bodenfläche (20) sich axial in einer der Flächen des Zapfens (3) fortsetzt, wobei diese Fläche konkav und halbzylindrisch ist und einen Krümmungsradius aufweist, der mit demjenigen der Bodenfläche (20) übereinstimmt.

5. Anordnung von Elementen nach einem beliebigen der vorhergehenden Ansprüche, **dadurch gekennzeichnet, dass** die Breite der Ausnehmung (2), des Zapfens (3) und des Zapfenlochs (4) geringer als die Breite des Profilstücks ist.

6. Anordnung von Elementen nach einem beliebigen der vorhergehenden Ansprüche, **dadurch gekennzeichnet, dass** sie ein Profilstück oder eine Schiene aufweist, das/die dafür vorgesehen ist, Trennwandplatten aufzunehmen, wobei dieses Profilstück oder diese Schiene parallel zu den ebenen Längsflächen (10) und (13) zwei seitliche Ansätze (14) aufweist.

7. Anordnung von Elementen nach einem beliebigen der vorhergehenden Ansprüche, **dadurch gekennzeichnet, dass** sie ein symmetrisches Profilstück aufweist, das als Ständer dient und zwei Ausnehmungen (2) aufweist, welche mit der Ausnehmung der Schienen, Ständer, und Profile nach Anspruch 1 übereinstimmen, wobei sie entgegengesetzt angeordnet sind und das Einstecken entgegengesetzter Elemente ermöglichen.

8. Anordnung von Elementen nach einem beliebigen der vorhergehenden Ansprüche, **dadurch gekennzeichnet, dass** jeder der Keile (5) dafür geeignet ist, zwei Elemente zusammenzufügen, die axial ausgerichtet oder zueinander rechtwinklig sind, und eine erste ebene Längsfläche (50) aufweist sowie zweite und dritte seitliche ebene Längsflächen (51), die rechtwinklig zu der vorstehend genannten sind, wobei sie von derselben Breite wie die erste Längsfläche (50) sind, eine vierte Längsfläche (52), die konvex ist und sich einem Halbzylinder entsprechend erstreckt, und zwei endständige konvexe Flächen (53), die sich einem Halbzylinder entsprechend erstrecken, dessen Achse zur ersten Fläche (50) senkrecht ist, dass die Breite des Keiles, wie sie zwischen den seitlichen Flächen gemessen wird, mit der Breite der Ausnehmung (2) jedes der Profilstücks übereinstimmt, und dass die Krümmungsradien der vierten Fläche (52) und jeder der endständigen Flächen (53) mit dem Krümmungsradius der Bodenfläche (20) der Ausnehmung (2) jedes der Profilstücke übereinstimmt, wobei jeder der Keile (5) dafür vorgesehen ist, in die Ausnehmungen (2) der beiden Elemente, die axial ausgerichtet oder zueinander rechtwinklig sind, einzugreifen und dort befestigt zu werden, um sie zusammenzufügen.

9. Anordnung von Elementen nach dem vorhergehenden Anspruch, **dadurch gekennzeichnet, dass** jede der Seitenflächen (51) des Keils mindestens einen Längshöcker (56) aufweist und dass jede der Seitenfläch (21) jeder der Ausnehmungen (2) mindestens eine Nut (22) aufweist, die dafür vorgesehen ist, den Höcker (56) aufzunehmen.

10. Anordnung von Elementen nach einem beliebigen der vorhergehenden Ansprüche, **gekennzeichnet durch** gleichmäßig beabstandete Durchgangslöcher (15), mit denen die Profilstücke derart versehen werden, dass die Löcher in die Bodenfläche (20) der Ausnehmung (2) einmünden, wobei sie für das Durchführen von Hüllen vorgesehen sind.

11. Anordnung von Elementen nach einem beliebigen der vorhergehenden Ansprüche, **dadurch gekennzeichnet, dass** der Boden der Elemente von Löchern (7) durchsetzt ist, um deren Befestigung am Boden, an der Decke oder den Wänden zu erleichtern.

12. Anordnung von Elementen nach einem beliebigen der vorhergehenden Ansprüche, **dadurch gekennzeichnet, dass** die Elemente, je nach Fertigungsart, aus Formholz, aus Massivholz oder synthetischem Material hergestellt sind.

## Claims

1. Set of support elements used in building frames designed to receive plaster or wood panels for the purpose of realizing walls or linings, this set comprising upper and lower rails, posts, spacers and wedges (5), **characterized in that** the rails, posts and spacers comprise over their entire length at least one U-shaped recess (2) with a straight cross-section; and **in that** said rails, posts and spacers comprise at their extremities a tenon (3) and/or a mortise (4) with the same cross-section as the recess (2) thus making it possible to assemble the elements by interlocking in the longitudinal or perpendicular direction.

2. Set of elements according to claim 1, **characterized in that** the straight cross-sections of the posts, rails and spacers are identical so that the same profiled section can be used as a rail, post or spacer; **in that** the profile of the straight cross-section of the recess (2) is identical to and superimposable on the profile of the orthogonal projection of the tenon (3) on a plane perpendicular to the plane of symmetry (P) presented by the recess (2); and **in that**, when projected along this same plane, the tenon (3) and the mortise (4) present identical and superimposable profiles.

3. Set of elements according to the preceding claim, **characterized in that** the recess (2) comprises a bottom surface (20) and two flat parallel surfaces (21); **in that** the bottom surface (20) is concave and hemicylindrical; **in that** the tenon (3) presents a convex hemicylindrical surface at its extremity; and **in that** the longitudinal axis of the cylinder, to which each bottom surface of the mortise and each extremity of the tenon (3) belong, is contained within the plane (P) and is perpendicular to the longitudinal axis of the profiled section.

4. Set of elements according to the preceding claim, **characterized in that** the bottom surface (20) is prolonged axially by one of the surfaces of the tenon (3), this surface being concave and hemicylindrical and presenting a radius of curvature identical to that of the bottom surface (20).

5. Set of elements according to any one of the preceding claims, **characterized in that** the width of the recess (2), of the tenon (3) and of the mortise (4) is smaller than that the width of the profiled section.

6. Set of elements according to any one of the preceding claims, **characterized in that** it comprises a profiled section or rail designed to receive wall boards, with this profiled section or rail presenting two lateral shoulders (14) parallel to the flat longitudinal surfaces (10) and (13).

7. Set of elements according to any one of the preceding claims, **characterized in that** it comprises a symmetrical profiled section used as a post and comprises two recesses (2) identical to the recesses on the rails, posts and profiled sections of claim 1, arranged in opposed manner allowing opposite elements to be interlocked.

8. Set of elements according to any one of the preceding claims, **characterized in that** each wedge (5) is able to assemble two elements that are either axially aligned or perpendicular to each other and presents a first flat longitudinal surface (50), second and third longitudinal plane lateral surfaces (51), perpendicular to the previous one, with the same width as the first longitudinale surface (50), a fourth, convex, longitudinal surface (52), developing along a half-cylinder, and two convex end surfaces (53) developing along a half-cylinder with its axis perpendicular to the first surface (50); **in that** the width of the wedge, measured between the lateral surfaces, is identical to the width of each profiled section's recess (2); and **in that** the radii of curvature of the fourth surface (52) and of each end surface (53) are identical to the radius of curvature of the bottom surface (20) of each profiled section's recess (2), each said wedge (5) being designed to be engaged and fixed in the recesses (2) of two elements axially aligned or perpendicular to each other so as to assemble them to each other.

9. Set of elements according to the preceding claim, **characterized in that** each lateral surface (51) of the wedge presents at least one longitudinal projection (56); and **in that** each of the lateral surfaces (21) that each recess (2) has, presents at least one groove (22) designed to receive the projection (56).

10. Set of elements according to any one of the preceding claims, **characterized by** regularly-spaced through-holes (15) made in the profiled sections in such a way as to emerge in the bottom surface (20) of the recess (2), these holes being provided for the passage of ducts.

11. Set of elements according to any one of the preceding claims, **characterized in that** holes (7) pass through the bottom of the elements to facilitate their fastening to the ground, ceiling or walls.

12. Set of elements according to any one of the preceding claims, **characterized in that** said elements are realized, depending on the constructions, in molded wood, solid wood or synthetic material.
